# EUROPÄISCHE PATENTSCHRIFT

(11) **EP 0 395 047 B1**
(45) Veröffentlichungstag und Bekanntmachung des Hinweises auf die Patenterteilung: **22.06.1994**
(21) Anmeldenummer: 90107923.6
(22) Anmeldetag: 26.04.1990
(51) Int. Cl.: B65H 29/06, B65H 29/51

(54) **Einrichtung zum Übernehmen und zum Weitergeben von Blattmaterial an eine Ausgabestation sowie Verfahren unter Verwendung dieser Einrichtung**
Method of transferring and transporting sheet material to an output unit and device for accomplishing this method
Procédé pour transférer et transporter des feuilles vers une unité de sortie et dispositif pour exécuter ce procédé

(30) Priorität: 28.04.1989 DE 3914178
(43) Veröffentlichungstag der Anmeldung: 31.10.1990
(73) Patentinhaber: Siemens Nixdorf Informationssysteme Aktiengesellschaft, 33102 Paderborn (DE)
(72) Erfinder: Ludwig, Josef, Dipl.-Ing., D-4790 Paderborn (DE)
(74) Vertreter: Fuchs, Franz-Josef, Dr.-Ing.

(56) Entgegenhaltungen:
- DE-C- 900 815
- US-A- 4 336 930
- US-A- 4 386 771

## Beschreibung

Die Erfindung betrifft eine Einrichtung der im Oberbegriff des Anspruches 1 genannten Art sowie ein Verfahren der im Oberbegriff des Anspruches 11 genannten Art.

Die Aufgabe, zum Beispiel aufeinanderfolgend angelieferte Blätter von einer Transporteinrichtung zu übernehmen und an eine nachgeordnete Station weiterzugeben, besteht beispielsweise in der papierverarbeitenden Industrie, in der Druckindustrie oder auch im Bankgewerbe, wo Bankbelege von einer Druckstation ausgegeben und in ein Entnahmefach überführt werden.

Der Stand der Technik kennt zahlreiche Einrichtungen bzw. Verfahren, bei denen die die Transporteinrichtung verlassenden Blätter durch eine Greiferanordnung an ihrer Vorderkante erfaßt, sodann im wesentlichen in Transportrichtung bis in die nachfolgende Station gefördert und dort von der Greiferanordnung freigegeben werden. Diese Freigabe erfolgt im allgemeinen noch während der Bewegungsphase der Greiferanordnung, so daß sich die Blätter nach ihrer Freigabe entsprechend ihrer kinetischen Energie noch fortbewegen, bis sie beispielsweise gegen Anschläge der nachgeordneten Station anstoßen und dort zur Ruhe kommen.

Durch die CH-PS 407 178 ist bereits eine Einrichtung bekannt, bei der Blätter durch rotierende Saugkörper von einem Blattstapel abgezogen und in eine Übergabeposition transportiert werden, in der sie von einer als Greifwalze ausgebildeten Greiferanordnung an ihrer Vorderkante erfaßt und nach einer Drehung der Greifwalze um einen bestimmten Winkel freigegeben und an die nachgeordnete Ausgabestation übergeben werden. Die Freigabe der Blätter erfolgt während der Drehbewegung der Greifwalze. Die freigegebenen Blätter fallen dann unkontrolliert auf eine zur nachgeordneten Station gehörende Förderkette.

Die unkontrollierte Bewegung der Blätter nach ihrer Freigabe durch die Greiferanordnung ist nachteilig und führt vor allem bei sehr dünnem, flexiblen Blattmaterial dazu, daß die Blätter taumeln und deshalb nicht präzise fallen.

Die Speichertrommel einer durch die DE-A-38 30 339 bekannten Einrichtung, sammelt bei ihrer Vorwartsdrehung zwischen der Mantelfläche und den mit der Mantelfläche zusammenwirkenden Haltemitteln ein oder mehrere Blätter und schiebt diese durch Drehrichtungsumkehr der Speichertrommel mit Hilfe einer Weichenanordnung in einen Übergabekanal. Die Haltemittel sind bei der bekannten Lösung durch einen die Speichertrommel auf dem größten Teil ihres Umfanges umschlingenden, mitlaufenden Riemen gebildet. Dieser Riemen ist nur an einer Stelle des Umfanges unterbrochen und laßt dort eine Lücke, durch die die Blätter sowohl in den zwischen dem Riemen und der Mantelfläche gebildeten Zwischenspeicher eintreten als auch aus diesem Zwischenspeicher wieder heraustreten. Im Bereich dieser Lücke werden die Blätter nicht gehalten. Wenn beispielsweise die vorlaufende Kante eines Blattbündels bei Vorwärtsdrehrichtung der Speichertrommel den Lückenbereich durchläuft, besteht die Gefahr, daß sich diese Vorderkante auffächert und nicht glatt in den hinter dieser Lücke beginnenden Raum zwischen dem Riemen und der Speichertrommel einläuft. Ein weiterer Nachteil der bekannten Lösung wird darin gesehen, daß der die Speichertrommel umgebende Riemen nur eine einzige Lücke zuläßt, durch die sowohl die für die Ausgabe bestimmten Blätter als auch eventuell für ein Rejektfach bestimmte Blätter hindurchlaufen müssen. Es ist deshalb im Auslaufbereich eine weitere steuerbare Weiche erforderlich, die wahlweise den Weg zum Ausgabefach oder zum Rejektfach freigibt. Außerdem ist mit der bekannten Einrichtung keine Gewähr dafür gegeben, daß mehrere Blätter exakt mit übereinanderliegenden Kanten gebündelt werden, da die durch den Riemen gebildeten Haltemittel keinen Anschlag für die voreilenden Kanten der Blätter bilden. Schließlich ist die bekannte Einrichtung wegen der Vielzahl miteinander zusammenwirkender Riemenanordnungen mit ihren teilweise federnd an der Speichertrommel anliegenden Umlenkrollen und wegen der aufwendigen, aktiv ansteuerbaren Weichenanordnungen konstruktiv und montagetechnisch sehr aufwendig und teuer.

Aus der US-A-4 386 771 ist eine Einrichtung der im Oberbegriff des Anspruchs 1 beschriebenen Art bekannt. Diese Einrichtung hat zum Betätigen der Klemmeinrichtung einen Stellantrieb, der durch eine Steuerscheibe unter Federdruck gesteuert ist.

Es ist die Aufgabe der vorliegenden Erfindung, eine Einrichtung zu schaffen, die einfach und preiswert ist und die insbesondere bei der Übernahme und Übergabe von mehreren zu einem Bündel zusammenzulegenden Blättern eine exakte Bündelbildung sicherstellt; ferner soll ein Verfahren angegeben werden, mit welchem unter Verwendung der erfindungsgemäßen Einrichtung Belege von einem Band abgetrennt sowie gebündelt und ausgegeben werden können.

Diese Aufgabe ist erfindungsgemäß durch die im Kennzeichen des Anspruches 1 bzw. im Kennzeichen des Anspruches 11 enthaltenen Merkmale gelöst.

Die Haltemittel sind durch eine an der Mantelfläche der Speichertrommel angeordnete, mit dieser umlaufene Klemmeinrichtung gebildet, die so angesteuert wird, daß sie bei einem Antrieb der Speichertrommel in Vorwärtsdrehrichtung automatisch geschlossen wird und in Rückwärtsdrehrichtung automatisch geöffnet wird; außerdem ist die Speichertrommel auf wenigstens einem Teil ihres Umfanges von mit Abstand zur Mantelfläche angeordneten stationären Leiteinrichtungen umgeben. Die Klemmeinrichtung wird durch Antreiben der Speichertrommel in Rückwärtsdrehrichtung geöffnet und in eine Position verfahren, in der sie die vorlaufenden Kanten der ankommenden Blätter aufnehmen kann. Durch Antreiben der Speichertrommel in Vorwärtsdrehrichtung wird die Klemmeinrichtung geschlossen, wobei die Vorderkanten der Blätter geklemmt und für die anschließende Trommeldrehung sicher gehalten werden. Der übrige Teil der Blätter wird durch die die Speichertrommel umgebenden Leiteinrichtungen in Anlage an der Speichertrommel gehalten. Bei Drehrichtungsumkehr der Speichertrommel wird die Klemmeinrichtung wieder geöffnet und werden die Blätter mit Hilfe einer Weichenanordnung in den Übergabekanal geschoben. Der Antrieb zum Öffnen und Schließen der Klemmeinrichtung läßt sich in einfacher Weise mechanisch mit dem Antrieb der Speichertrommel koppeln, wie anhand eines Ausführungsbeispiels erläutert wird. Auf diese Weise kann das Positionieren der Speichertrommel sowie das Öffnen und Schließen der Klemmeinrichtung mit einem einzigen Antriebsmotor bewerkstelligt werden, so daß sich eine sehr einfache und preiswerte Konstruktion ergibt. Die stationären Leiteinrichtungen müssen die Speichertrommel nicht lückenlos umgeben, wie das bei dem Riemen gemäß der DE 38 30 339 A1 der Fall ist; zwischen einzelnen Leiteinrichtungen können vielmehr Lücken vorgesehen sein, in denen zu weiteren Übergabekanälen führende Abhebe- bzw. Weicheneinrichtungen angeordnet sind, so daß die Entscheidung, ob ein Blattbündel zur Ausgabe gelangt oder in ein Rejektfach gefördert wird, allein durch die Winkelstellung der Speichertrommel bestimmt werden kann und gesonderte, steuerbare Weichen nicht erforderlich sind.

Die erfindungsgemäße Einrichtung hat den Vorteil, daß die Blätter solange, bis sie ihre Endstellung in der nachgeordneten Ausgabestation einnehmen, von der Greiferanordnung gehalten werden, so daß Phasen einer unkontrollierten Bewegung vermieden werden. Außerdem wird durch die Umkehrung der Bewegungsrichtung die ursprüngliche Vorderkante, an der die Greiferanordnung angreift, zur Hinterkante und dementsprechend die freie Kante des Blattes zur Vorderkante, die beispielsweise manuell schon ergriffen werden kann, während die Greiferanordnung noch die ursprüngliche Vorderkante hält. Auf diese Weise kann ein Zustand, bei welchem das Blatt sich frei bewegt, vermieden werden.

Die erfindungsgemäße Einrichtung eignet sich in besonderer Weise auch zum Sammeln und Bündeln mehrerer nacheinander angelieferter Blätter und zur Übergabe des gesamten Bündels an die nachfolgende Station. Zu diesem Zweck werden mehrere Blätter nacheinander in den Zwischenspeicher eingezogen und zu einem Bündel übereinandergelegt; das zusammengestellte Bündel wird dann als ganzes in den Führungskanal zur Ausgabestation ausgeschoben.

Bei der erfindungsgemäßen Lösung ist vorgesehen, daß die Blätter jeweils in einen eine geschlossene Schleifenbahn bildenden Zwischenspeicher soweit eingezogen werden, daß sich die Vorderkante des jeweils eingezogenen Blattes wieder im Bereich der Eingangsöffnung des Zwischenspeichers befindet. Damit erzielt man einerseits eine steuertechnische Vereinfachung des Verfahrens, da die Stellung der Greiferanordnung bei der Übernahme der Blätter und bei vollkommen eingezogenem Blatt die gleiche ist, so daß die Steuerung für diese beiden Zustände nur eine Stellung zu kennen braucht. Außerdem erlaubt diese Maßnahme in besonders günstiger Weise ein Sammeln und Bündeln von nacheinander angelieferten Blättern, da die Vorderkanten von bereits eingezogenen Blättern zusammen mit der Vorderkante eines noch einzuziehenden Blattes erfaßt und durch die geschlossene Schleifenbahn gezogen werden können, wobei die bereits eingezogenen Blätter lediglich einen weiteren Umlauf machen, während das neue Blatt eingezogen und zu den anderen Blättern gelegt wird.

In einigen Anwendungsfällen, beispielsweise beim Bedrucken und Ausgeben von Bankbelegen, werden die Blätter von einem von der Transporteinrichtung transportierten, bedruckten Blattmaterialband an vorbestimmten Trennstellen abgeschnitten, sodann von der Transporteinrichtung übernommen und an eine Ausgabestation übergeben. Für einen solchen Anwendungsfall ist erfindungsgemäß ein Verfahren unter Verwendung der beschriebenen Einrichtung vorgesehen, bei welchem die jeweilige Vorderkante des Bogenmaterialbandes erfaßt wird, das Bogenmaterialband dann so weit in den Zwischenspeicher eingezogen wird, bis die nächste Trennstelle sich in einer Schneidstellung befindet, darauf das Bogenmaterialband an der Trennstelle abgeschnitten wird und das abgeschnittene Blatt dann vollständig in den Zwischenspeicher eingezogen wird. Das Materialband wird demnach während der Enziehbewegung gleichzeitig in die Schneidstellung positioniert, in der der jeweils vordere Blattabschnitt abgetrennt wird. Diese erfindungsgemäße Maßnahme eignet sich in besonders günstiger Weise zum Bündeln mehrerer Blätter und zum Übergeben der Blätter in gebündelter Form, wie anhand eines Ausführungsbeispieles genauer erläutert wird.

Die Greifwalze bildet mit den Leitflächen einen sich über den ganzen Walzenumfang erstreckenden Zwischenspeicher in Form einer geschlossenen Schleife. Es versteht sich, daß die Leitflächen unterbrochen sind, um die erforderliche Eingangsöffnung sowie eine oder mehrere zu den abzweigenden Führungskanälen führende Austrittsöffnungen zu bilden. Zum Übernehmen eines Blattes wird die Greifwalze in eine Winkelstellung gedreht, bei der die Klemmeinrichtung im Bereich der Eingangsöffnung ist. Ein durch die Eingangsöffnung hindurchtretendes Blatt wird von der Klemmeinrichtung erfaßt und durch Drehen der Greifwalze in den Zwischenspeicher gezogen. Durch Umkehrung der Drehrichtung der Greifwalze wird das Blatt im Zwischenspeicher mit der ursprünglichen Hinterkante vorauseilend verschoben, bis diese durch eine Weichenanordnung von der Walzenoberfläche abgehoben und das Blatt in einen Führungskanal gelenkt wird.

Für den taktweisen Antrieb der Greifwalze einerseits und die Verstellung der Klemmeinrichtung andererseits können jeweils getrennte Antriebsmittel vorgesehen sein. In bevorzugter Ausgestaltung der Erfindung ist jedoch die Verstellung der Klemmeinrichtung mit dem Antrieb der Greifwalze mechanisch gekoppelt, so daß man für den taktweisen Antrieb der Greiferwalze und zur Verstellung der Klemmeinrichtung mit einem Antriebsmotor auskommt. Dazu ist erfindungsgemäß vorgesehen, daß die Greifwalze um die Walzenachse frei drehbar gelagert ist und daß die Mittel zum Antrieb der Greifwalze ein mit einem drehrichtungsumkehrbaren Antriebsmotor verbundenes, um die Walzenachse drehbar gelagertes Mitnehmerelement umfassen, welches an einem an der Greifwalze beweglich gelagerten, mit der Klemmeinrichtung verbundenen Betätigungsorgan angreift und dieses bei Vorwärtsdrehrichtung des Mitnehmerelementes in eine erste, der Klemmstellung der Klemmeinrichtung entsprechende Anschlagstellung und bei Rückwärtsdrehung in eine zweite, der Öffnungsstellung der Klemmeinrichtung entsprechende Anschlagstellung verstellt. Auf diese Weise wird bei Anlauf des Mitnehmerelementes in Vorwärtsdrehrichtung die Klemmeinrichtung zuerst ge-klemmt und danach erst die Greifwalze mitgenommen; bei Umkehrung der Drehrichtung des Mitnehmerelementes wird die Klemmeinrichtung zunächst geöffnet und danach die Greifwalze in Rückwärtsdrehrichtung mitgenommen.

In weiterer Ausgestaltung der Erfindung ist vorgesehen, daß der Greifwalze eine Transporteinrichtung zum Zuführen eines zusammenhängenden, aus hintereinander angeordneten Blattabschnitten gebildeten Blattmaterialbandes und eine Trenneinrichtung zum Durchtrennen des Blattmaterialbandes an vorgesehenen Trennstellen vorangestellt sind und daß die Trenneinrichtung mit dem Arbeitstakt der Greifwalze so synchronisiert ist, daß nach Erfassen der jeweiligen Vorderkante des Blattmaterialbandes durch die Klemmeinrichtung und nach teilweisem Einziehen eines Blattabschnittes in den Zwischenspeicher der jeweils vordere Blattabschnitt abgetrennt wird.

Um mit der erfindungsgemäßen Einrichtung mehrere Blätter zu sammeln und zu bündeln, bevor sie als Bündel an die nachfolgende Station übergeben werden, führt die Greifwalze nacheinander mehrere Umläufe aus, wobei sie zusätzlich zu bereits eingezogenen Blättern jeweils ein weiteres Blatt einzieht, bis die gewünschte Anzahl von Blättern übereinanderliegend auf der Walzenoberfläche aufliegt. Dann wird die Drehrichtung der Greifwalze umgekehrt und das Blattbündel über eine Weichenanordnung in einen Führungskanal ausgeschoben.

Weitere vorteilhafte Ausgestaltungen der Erfindung ergeben sich aus den Patentansprüchen, der Zeichnung und der Zeichnungsbeschreibung. In der Zeichnung ist ein Ausführungsbeispiel der Erfindung dargestellt, das im folgenden näher beschrieben ist. Es zeigen:
- Figur 1: schematisch eine Seitensicht einer als Greifwalze ausgebildeten Einrichtung in ihrer Übernahmeposition, wobei die Klemmvorrichtung geöffnet ist;
- Figur 2: die Einrichtung gemäß Figur 1, wobei die Klemmeinrichtung ihre Klemmstellung einnimmt;
- Figur 3: die Einrichtung gemäß den Figuren 1 und 2, wobei die Greiftrommel in eine Position verdreht ist, bei der das einzuziehende Blatt von einem Blattmaterialband abgetrennt wird;
- Figur 4: die Einrichtung gemäß den Figuren 1 bis 3, wobei die Greiftrommel in Rückwärtsdrehrichtung in ihre Übergabeposition verdreht worden ist;
- Figur 5: ein Diagramm, welches den Funktionsablauf bei Übernahme und Übergabe eines Blattes veranschaulicht.

In Figur 1 ist ein Teil eines Belegdruckers dargestellt, welcher Bankbelege druckt und an den Kunden ausgibt bzw. für den Fall, daß die Belege nicht entnommen werden, in ein Sammelfach fördert.

Die Belegblätter 1 werden von einer nicht dargestellten Druckstation mittels einer Transporteinrichtung 2 einer Greiferanordnung 3 zugeführt, die die Blätter 1 jeweils an ihrer Vorderkante erfaßt, aus dem Transportbereich abzieht und an eine nachgeordnete Station übergibt.

Die Greiferanordnung 3 umfaßt eine quer zur Transportrichtung der Blätter 1 liegende Greifwalze 4, die um die Walzenachse 5 frei drehbar im Druckergehäuse 6 gelagert ist. Auf der äußeren Mantelfläche der Greifwalze 4 ist eine Klemmeinrichtung 7 angeordnet, die zwischen einer in Figur 1 dargestellten Öffnungsstellung und einer in Figur 2 dargestellten Klemmstellung verstellbar ist.

Die Greifwalze 4 ist auf einem Teil ihres Umfanges von Leitflächen 8, 9, 10 umgeben, die mit einem Abstand zur Mantelfläche der Greifwalze angeordnet sind. Der Raum zwischen diesen Leitflächen 8, 9, 10 und der Walzenoberfläche bildet einen Zwischenspeicher 11, in den die Blätter 1 eingezogen werden können. Der Abstand zwischen der Walzenoberfläche und den Leitflächen 8, 9, 10 ist so gewählt, daß auch mehrere zu einem Bündel übereinander gelegte Blätter aufgenommen werden können.

Die Leitflächen 8, 9, 10 umgeben die Greifwalze 4 nicht lückenlos; zwischen den unterschiedlichen Leitflächen 8, 9, 10 sind vielmehr jeweils Lücken belassen, von denen eine als Eingangsöffnung 12 dient, durch die die Blätter 1 in den Zwischenspeicher 11 eintreten können, und die übrigen Lücken jeweils Austrittsöffnungen 13, 14 bilden, durch die die Blätter 1 aus dem Zwischenspeicher 11 ausgeschoben werden können. Die Austrittsöffnung 13 führt zu einem Führungskanal 15, welcher in ein Sammelfach 16 (sogenanntes Rejectfach) mündet. Die Austrittsöffnung 14 führt zu einem Führungskanal 17, welcher gleichzeitig ein Entnahmefach bildet, aus welchem die Blätter entnommen werden können, wie noch ausführlich erklärt wird.

Den Austrittsöffnungen 13 bzw. 14 ist jeweils eine Weichenanordnung 18 bzw. 19 zugeordnet, die die Blätter bei einer Rückwärtsdrehrichtung der Greifwalze 4 entsprechend dem Pfeil 20 von der Greifwalze 4 abheben und in die zugeordneten Führungskanäle 15 bzw. 17 lenken.

Die Klemmeinrichtung 7 umfaßt ein bewegliches Klemmelement 22, welches um eine im wesentlichen auf der Peripherie der Greifwalze 4 liegende, zur Walzenachse 5 parallele Schwenkachse 23 so schwenkbar angeordnet ist, daß es eine auf der Mantelfläche der Greifwalze 4 aufliegende Klemmstellung (siehe Figur 2) und eine von dieser Mantelfläche abgehobene Öffnungsstellung (siehe Figur 1) einnehmen kann. Das Klemmelement 22 hat im wesentlichen die Form einer sich von der Schwenkachse aus in Rückwärtsdrehrichtung 20 erstreckenden Lippe, so daß die Blätter 1 jeweils in einer der Vorwärtsdrehrichtung 24 entsprechenden Richtung tangential zur Walzenoberfläche zwischen diese und das Klemmelement 22 geschoben werden können.

Das Klemmelement 22 ist einstückig mit einem Betätigungshebel 25 verbunden, welcher mit dem Klemmelement 22 um die Schwenkachse 23 schwenkbar ist und im wesentichen radial ins Innere der Greifwalze 4 hineinragt.

Die Mittel zum Antrieb der Greifwalze 4 in Vorwärtsdrehrichtung 20 bzw. Rückwärtsdrehrichtung 24 umfassen ein ebenfalls um die Walzenachse 5 drehbar gelagertes Mitnehmerelement 26, welches mit einem hier nicht dargestellten, drehrichtungsumkehrbaren Antriebsmotor verbunden ist. Das Mitnehmerelement 26 ist ein im wesentlichen V-förmiger, radial nach außen offener und im Verbindungsbereich der beiden Schenkel 26a bzw. 26b gehaltener Bügel. Das Betätigungselement 25 ragt zwischen diese beiden Schenkel hinein.

Wie die Figuren 1 bis 4 erkennen lassen, hat das Mitnehmerelement bzw. der Bügel 26 eine im wesentlichen glockenförmige Innenkontur 27, wobei der Betätigungshebel 25 bis in die Nähe des Scheitels der Innenkontur 27 hineinragt.

Die Form der Innenkontur bewirkt, daß der Betätigungshebel 25 zwischen den beiden Schenkeln 26a, 26b eingeklemmt und sicher gehalten werden kann. Dies gilt insbesondere für die Anschlagstellung des Betätigungshebels, die der Öffnungsstellung des Klemmelementes 22 entspricht, wie die Figuren 1 und 4 zeigen. Dabei liegt der Betätigungshebel 25 mit seinem Ende an dem Schenkel 26b, mit einem mittleren Bereich an der nach innen vorstehenden Ausbuchtung des Schenkels 26a an, so daß seine der Öffnungsstellung des Klemmelementes 22 entsprechende Endstellung exakt festgelegt ist. Bei der Klemmstellung des Klemmelementes 22 ist die Anschlagstellung des Betätigungshebels 25 dadurch festgelegt, daß dieses Klemmelement 22 an der Mantelfläche der Greifwalze 4 bzw. an den auf dieser aufliegenden Blättern anliegt, wie die Figuren 2 und 3 zeigen.

Die Weichenanordnungen 18 und 19 sind vorzugsweise durch beweglich angeordnete Keilkörper gebildet, deren in Vorwärtdrehrichtung ausgerichtete Keilspitzen an der Walzenoberfläche bzw. den darauf aufliegenden Blättern lose anliegt. Die Keilspitzen können radial nach außen ausweichen, so daß sie ein Passieren von auf der Greifwalze 4 aufliegenden Blättern in Vorwärtsdrehrichtung nicht behindern. Bei Rückwärtsdrehrichtung der Greifwalze 4 werden auf dieser aufliegende Blätter jedoch von der Walzenoberfläche abgehoben und in die zugeordneten Führungskanäle gelenkt.

Für die Leitflächen gibt es unterschiedliche Ausbildungen. Die Leitfläche 8 ist ein gebogener, der Walzenoberfläche angepaßter Drahtbügel. Die Leitfläche 9 ist ein aus einem Blechband gebogener Bügel; das Blechband ist flexibel, so daß es mit der Weichenanordnung 18 zu einem Bauteil integriert werden kann. Die Leitfläche 10 ist ebenfalls ein federnder Blechbügel. Vorzugsweise sind jeweils mehrere dieser Bügel 8, 9, 10 in Richtung der Walzenachse nebeneinander angeordnet; daraus ergibt sich, daß auch mehrere Weichenanordnungen 18 für das Sammelfach 16 über die Länge der Walzenachse verteilt vorgesehen sind. In der gleichen Weise sind auch mehrere Weichenanordnungen 19 für den Führungskanal 17 in Richtung der Walzenachse nebeneinander vorgesehen, und zwar jeweils in den Querschnittsebenen der Greifwalze 4, in denen auch die Bügel 8, 9, 10 und die Weichenanordnungen 18 angeordnet sind.

Vorzugsweise sind auch mehrere Klemmeinrichtungen 7 in Richtung der Walzenachse 5 nebeneinander vorgesehen, und zwar jeweils in Querschnittsebenen der Greifwalze 4, die zwischen den durch die Bügel 8, 9, 10 definierten Querschnittsebenen liegen, so daß die Klemmeinrichtungen 7 mit den Bügeln 8, 9, 10 bzw. den Weichenanordungen 18, 19 nicht kollidieren. Jeder Klemmeinrichtung 7 ist dann auch ein Mitnehmerelement 26 zugeordnet, wobei diese Mitnehmerelemente (26) auf einer gemeinsamen, mit einem nicht gezeigten Antriebsmotor verbundenen Drehwelle 34 angeordnet sind.

Die Funktion der Einrichtung ist folgende: In Figur 1 befindet sich die Greifwalze 4 in einer Übernahmeposition; die Klemmeinrichtung 7 ist geöffnet. Das Blatt 1 wird durch die Transporteinrichtung 2 in Richtung des Pfeiles 30 transportiert, bis die Vorderkante des Blattes 1 an der Anschlagfläche 31 des Klemmelementes 22 anstößt. Dann wird das Mitnehmerelement 26 durch den nicht dargestellten Antriebsmotor in Vorwärtsdrehrichtung 24 verdreht, wodurch der Betätigungshebel 25 in Richtung des Pfeiles 32 um die Schwenkachse 23 verschwenkt wird. Dadurch legt sich das Klemmelement 22 unter Klemmung des Blattes 1 an der Walzenoberfläche an, wie Figur 2 zeigt. Bei weiterer Verdrehung des Mitnehmerelementes 26 in Vorwärtsdrehrichtung 24 wird die Greifwalze 4 mitgenommen und das Blatt 1 aus dem Bereich der Transporteinrichtung 2 gezogen; es legt sich mehr oder weniger eng auf die Walzenoberfläche auf. Der Walzenumfang ist vorzugsweise etwas größer als die Blattlänge, so daß jedes Blatt dann vollständig in den durch die Bügel 8, 9, 10 gebildeten Zwischenspeicher eingezogen ist, wenn die Greifwalze eine vollständige Umdrehung durchgeführt hat, die Klemmeinrichtung 7 sich also wieder in der in Figur 1 dargestellten Übernahmeposition befindet, wobei die Klemmeinrichtung 7 noch ihre Klemmstellung einnimmt.

Um mehrere Blätter zu bündeln, wird das Mitnehmerelement 26 anschließend in Rückwärts-drehrichtung 20 verdreht, wodurch der Betätigungshebel 25 entgegen der Richtung des Pfeiles 32 um die Schwenkachse 23 verschwenkt und die Klemmeinrichtung 7 zur Aufnahme eines weiteren Blattes geöffnet wird. Durch Verdrehen des Mitnehmerelementes 26 in Vorwärtsdrehrichtung 24 wird das weitere Blatt zusätzlich zum ersten Blatt 1 geklemmt und ebenfalls in den Zwischenspeicher 11 eingezogen, so daß beide Blätter jetzt übereinander auf der Walzenoberfläche aufliegen. Auf diese Weise können mehrere nacheinander angelieferte Blätter 1 zu einem Bündel zusammengestellt werden.

Um ein einzelnes Blatt oder auch ein Blattbündel auszugeben, wird die Greifwalze 4 in Vorwärtsdrehrichtung so weit verdreht, daß das Ende des Blattes bzw. des Blattbündels die Weichenanordnung 19 gerade passiert hat. Durch Verdrehen der Mitnehmereinrichtung in Rückwärtsdrehrichtung 20 wird zunächst in der bereits beschriebenen Weise die Klemmeinrichtung 7 geöffnet und bei weiterer Verdrehung das Bündel mit der freien Hinterkante voraus bis zur Weichenanordnung 19 geschoben. Die Weichenanordnung 19 hebt das Blatt oder das Blattbündel von der Walzenoberfläche ab und lenkt es in den Führungskanal 17. Die Greifwalze 4 wird in einer Stellung angehalten, bei der die ursprüngliche Hinterkante des Blattes bzw. des Blattbündels oben aus dem Führungskanal 17 heraussteht und dort entnommen werden kann.

Wenn das Blatt bzw. das Blattbündel nicht entnommen wird, wird durch Verdrehen des Mitnehmerelementes 26 in Vorwärtsdrehrichtung 24 das Bündel wieder geklemmt und so weit in den Zwischenspeicher 11 hineingezogen, bis die Hinterkante des Blattes bzw. des Blattbündels die Weichenanordnung 18 passiert hat. Durch Umkehrung der Drehrichtung des Mitnehmerelementes 26 wird das Blatt bzw. das Blattbündel durch die Weichenanordnung 18 in den Führungskanal 15 gelenkt, welcher in das Sammelfach 16 mündet.

Die in den Figuren 1 bis 4 dargestellte Einrichtung bietet auch die Möglichkeit, Blätter von einem fortlaufenden Blattmaterialband abzuschneiden. In diesem Fall wird die Vorderkante des Blattmaterialbandes 1 in der anhand der Figur 1 beschriebenen Weise von der Klemmeinrichtung 7 geklemmt und durch Verdrehen der Greifwalze 4 so weit in den Zwischenspeicher 11 eingezogen, bis sich die nächste Trennstelle des Blattmaterialbandes 1 in einer Schneidstellung befindet und durch das zwischen der Transporteinrichtung 2 und der Greifwalze 4 befindliche Schneidmesser 33 durchgetrennt werden kann (Fig. 3). Die Drehwinkelpositionierung der Greifwalze 4, die sehr genau durchgeführt werden kann, bewirkt damit eine genaue Positionierung der jeweiligen Trennstelle des Blattmaterialbandes 1 relativ zum Schneidmesser 33.

Figur 5 zeigt das Diagramm eines Funktionsablaufes bei Übernahme und Übergabe eines Blattes. Auf der Abszisse ist die Anzahl der Schritte eines das Mitnehmerelement 26 antreibenden Schrittmotores, auf der Ordinate die Schrittfrequenz aufgetragen. Im Punkt A befindet sich die Greifwalze 4 in ihrer in Figur 1 dargestellten Übernahmeposition; die Klemmeinrichtung 7 ist geöffnet.

Der Schrittmotor wird aus dem Stand, bei dem die Schrittfrequenz gleich Null ist, auf eine Betriebsfrequenz B beschleunigt, hält diese Schrittfrequenz für eine bestimmte Anzahl von Schritten bis zum Punkt C bei und wird zum Punkt D bis zum Stillstand verzögert. Dabei ist das Mitnehmerelement 26 in Vorwärtsdrehrichtung 24 so weit verdreht worden, daß die Klemmeinrichtung 7 ihre Klemmeinstellung eingenommen hat. Anschließend läuft der Schrittmotor wieder an (D-E), führt eine bestimmte Anzahl von Schritten durch (E-F) und wird wieder bis zum Stillstand verzögert (F-G). Bei der entsprechenden Drehung des Mitnehmerelementes 26 wird die Greifwalze 4 ebenfalls in Vorwärtsdrehrichtung mitgenommen und das Blatt in den Zwischenspeicher eingezogen. Beim Punkt G hat die Greifwalze 4 eine Position, bei der das Blattende die Weichenanordnung 19 gerade passiert hat. Durch Rückwärtslauf des Schrittmotors entsprechend der Kurve G-H-J-K wird die Klemmeinrichtung 7 geöffnet. Bei nochmaligem Anlauf des Schrittmotors in Rückwärtsdrehrichtung entsprechend der Kurve K-L-M-N wird die Greifwalze 4 in Rückwärtsdrehrichtung so weit gedreht, daß das Blatt 4 in den Führungskanal 17 ausgeschoben und in die in Figur 4 dargestellte Stellung gebracht worden ist, so daß es entnommen werden kann.

Wenn mehrere Blätter gebündelt werden sollen, dann durchläuft der Schrittmotor mehrmals die Funktionskurve A-B-C-D-E-F′-G′; der Punkt G′ entspricht dabei der Übernahmestellung der Greifwalze 4. Beim letzten Umlauf wird in der bereits beschriebenen Weise die Kurve A bis G und anschließend die Kurve G bis N für die Ausgabe des Bündels durchlaufen.

Es sei bemerkt, daß es auch möglich ist, den Schrittmotor zwischen den Punkten C und E nicht bis zum Stillstand (Punkt D) zu verzögern, sondern entlang der gestrichelten Linie C-E durchlaufen zu lassen. Ebenso kann der Schrittmotor zwischen den Punkten J und L mit konstanter Schrittfrequenz entsprechend der gestrichelten Linie J-L durchlaufen.

Die in Fig. 1 bis 4 dargestellte Leiteinrichtung 10 ist als elastisch gegen die Greifwalze 4 anliegende Blattfeder ausgebildet, die bis in den Bereich der Öffnung der Klemmeinrichtung 7 hineinreicht. Sie führt die ankommenden Blätter in die Klemmeinrichtung 7 und hält gleichzeitig gegebenenfalls bereits auf der Oberfläche der Greifwalze 4 aufliegende Blätter auf dieser fest. Wie weiter vorne bereits erwähnt wurde, sind vorzugsweise mehrere Leiteinrichtungen 10 in Achsenrichtung der Greifwalze nebeneinander angeordnet.

## Patentansprüche

1. Einrichtung zum Übernehmen von Blattmaterial (1) von einer Transporteinrichtung (2) und zum Übergeben des Blattmaterials an eine Ausgabestation (13, 14), mit einer durch Antriebsmittel in Vorwärts- und Rückwärtsdrehrichtung antreibbaren Speichertrommel (4), mit einer an der Mantelfläche der Speichertrommel (4) angeordneten, mit dieser umlaufenden und zwischen einer Öffnungsstellung und einer Schließstellung verstellbaren Klemmeinrichtung (7) zum Klemmen der jeweiligen Blattmaterialvorderkante auf der Mantelfläche, wobei die Klemmeinrichtung (7) mit einem Stellantrieb verbunden ist, der sie bei Antrieb in Vorwärtsdrehrichtung (24) der Speichertrommel (4) automatisch schließt und bei Antrieb in Rückwärtsdrehrichtung (20) automatisch öffnet, und wobei die Speichertrommel (4) auf wenigstens einem Teil ihres Umfangs von mit Abstand zur Mantelfläche angeordneten, stationären Leiteinrichtungen für das Blattmaterial (8, 9, 10) umgeben ist, und mit wenigstens einer im Umfangsbereich der Speichertrommel (4) angeordneten Weichenanordnung zum Abheben des Blattmaterials von der Speichertrommel (4) und zum Lenken des Blattmaterials in einen Übergabekanal (15, 17) der Ausgabestation, dadurch **gekennzeichnet**, daß die Speichertrommel (4) um die Trommelachse (5) frei drehbar gelagert ist, und daß die Mittel zum Antrieb der Speichertrommel (4) ein mit einem drehrichtungsumkehrbaren Antriebsmotor verbundenes, um die Trommelachse (5) drehbar gelagertes Mitnehmerelement (26) als Stellantrieb für die Klemmeinrichtung umfassen, welches an wenigstens einem an der Speichertrommel (4) beweglich gelagerten, mit der Klemmeinrichtung (7) verbundenen Betätigungsorgan (25) angreift und dieses bei Vorwärtsdrehrichtung (24) des Mitnehmerelementes (26) in eine erste, der Klemmstellung der Klemmeinrichtung (7) entsprechende Anschlagstellung und bei Rückwärtsdrehrichtung (20) in eine zweite, der Öffnungsstellung der Klemmeinrichtung (7) entsprechende Anschlagstellung verstellt.

2. Einrichtung nach Anspruch 1, dadurch **gekennzeichnet**, daß das Betätigungsorgan als mit der Klemmeinrichtung (7) verbundener, um eine zur Trommelachse (5) parallele Schwenkachse (23) schwenkbarer Betätigungshebel (25) ausgebildet ist, und daß das Mitnehmerelement (26) ein in der Schwenkebene des Betätigungshebels (25) angeordneter, im wesentlichen V-förmiger und radial nach außen offener Bügel ist, zwischen dessen beide Schenkel (26a, 26b) der Betätigungshebel (25) hineinragt, wobei der V-förmige Bügel (26) vorzugsweise eine im wesentlichen glockenförmige Innenkontur (27) hat und der Betätigungshebel (25) bis in die Nähe des Scheitels der glockenförmigen Innenkontur (27) hineinragt.

3. Einrichtung nach einem der Ansprüche 1 oder 2, dadurch **gekennzeichnet**, daß die Klemmeinrichtung (7) wenigstens ein bewegliches Klemmelement (22) umfaßt, welches bei der Klemmstellung auf der Mantelfläche der Speichertrommel (4) aufliegt und bei der Öffnungsstellung von dieser abgehoben ist.

4. Einrichtung nach Anspruch 3, dadurch **gekennzeichnet**, daß jedes Klemmelement (22) schwenkbar an der Speichertrommel (4) angeordnet ist, wobei es vorzugsweise um eine im wesentlichen auf der Peripherie der Speichertrommel (4) liegende, zur Trommelachse (5) parallele Schwenkachse (23) schwenkbar ist.

5. Einrichtung nach Anspruch 4, dadurch **gekennzeichnet**, daß jedes Klemmelement (22) im wesentlichen die Form einer sich von der Schwenkachse (23) aus in Rückwärtsdrehrichtung (20) erstreckende Lippe hat.

6. Einrichtung nach einem der Ansprüche 1 bis 5, dadurch **gekennzeichnet**, daß jeweils ein Betätigungshebel (25) mit jedem Klemmelement (22) einstückig verbunden ist, und daß vorzugsweise der Umfang der Speichertrommel (4) größer als die Länge der zu transportierenden Blätter (1) in Umfangsrichtung der Speichertrommel ist.

7. Einrichtung nach einem der Ansprüche 1 bis 6, dadurch **gekennzeichnet**, daß die Leiteinrichtungen (8, 9, 10) als starre oder federnd gegen die Trommel vorgespannte Bügel ausgebildet sind und daß jeweils mehrere Bügel und vorzugsweise auch mehrere Weichenanordnungen (18, 19) und mehrere Klemmeinrichtungen in Richtung der Trommelachse nebeneinander angeordnet sind.

8. Einrichtung nach Anspruch 7, dadurch **gekennzeichnet**, daß mehrere mit jeweils einem zugeordneten Betätigungshebel (25) einstückig verbundene Klemmelemente (22) auf einer gemeinsamen Schwenkachse (23) gelagert sind und daß jedem Betätigungshebel ein Mitnehmerelemente (26) zugeordnet ist, wobei die Mitnehmerelemente auf einer gemeinsamen, mit einem Antriebsmotor gekuppelten Drehwelle (34) angeordnet sind.

9. Einrichtung nach einem der Ansprüche 1 bis 8, dadurch **gekennzeichnet**, daß zwei Weichenanordnungen (18, 19) sowie zugeordnte Führungskanäle (15, 17) vorgesehen sind.

10. Einrichtung nach einem der Ansprüche 1 bis 9, dadurch **gekennzeichnet**, daß die Speichertrommel (4) eine Transporteinrichtung (2) zum Zuführen eines zusammenhängenden, aus hintereinander angeordneten Blattabschnitten gebildeten Blattmaterialbandes (1) und eine Trenneinrichtung (33) zum Durchtrennen des Blattmaterialbandes (1) an vorgesehenen Trennstellen vorangestellt sind und daß die Trenneinrichtung (33) mit dem Arbeitstakt der Speichertrommel (4) so synchronisiert ist, daß nach Erfassen der jeweiligen Vorderkante des Blattmaterialbandes (1) durch die Klemmeinrichtung (7) nach teilweisem Einziehen eines Blattabschnittes in den Zwischenspeicher (11) der jeweils vordere Blattabschnitt abgetrennt wird.

11. Verfahren zum Abtrennen von Blattabschnitten von einem durch eine Transporteinrichtung (2) angelieferten Blattmaterialband (1), zum Übernehmen der Blattabschnitte und zum Übergeben derselben an eine Ausgabestation (13, 14), unter Verwendung einer Einrichtung nach Anspruch 10, dadurch **gekennzeichnet**, daß die jeweilige Vorderkante des Bogenmaterialbandes (1) erfaßt wird, daß das Bogenmaterialband (1) durch Drehen der Speichertrommel (4) in Vorwärtsdrehrictung (24)soweit um die Speichertrommel (4) gewickelt wird, bis die nächste Trennstelle sich in einer Schneidstellung befindet, daß das Bogenmaterialband (1) an der Trennstelle abgeschnitten wird und daß der jeweilige Blattabschnitt (1) vollständig auf die Speichertrommel (4) gewickelt wird, bevor er durch Drehen der Speichertrommel (4) in Rückwärtsdrehrichtung (20) in den Übergabekanal geschoben wird.

12. Verfahren nach Anspruch 11, dadurch **gekennzeichnet**, daß nacheinander mehrere Blattabschnitte übernommen und übereinanderliegend auf der Speichertrommel (4) gesammelt werden und daß das so gebildete Blattbündel durch Drehen der Speichertrommel (4) in Rückwärtsdrehrichtung (20) in den Übergabekanal geschoben wird.

## Claims

1. Device for taking over sheet material (1) from a transporting device (2) and for transferring the sheet material to an output station (13, 14) having a storage drum (4) which can be driven in the forward and backward direction of rotation by drive means, having a clamping device (7) which is arranged on the lateral surface of the storage drum (4), rotates with the latter and can be adjusted between an open position and a closed position for clamping the respective sheet material front edge on the lateral surface, the clamping device (7) being connected to an actuator which closes automatically upon driving in the forward direction of rotation (24) of the storage drum (4) and opens automatically upon driving in the backward direction of rotation (20), and the storage drum (4) being surrounded on at least part of its circumference by stationary guiding devices for the sheet material (8, 9, 10) which are arranged at a distance from the lateral surface, and having at least one diverter arrangement arranged in the circumferential region of the storage drum (4) for lifting off the sheet material from the storage drum (4) and for directing the sheet material into a transfer duct (15, 17) of the output station, characterized in that the storage drum (4) is mounted freely rotatably about the drum axis (5), and in that the means for driving the storage drum (4) comprise, as the actuator for the clamping device, a driver element (26) which is connected to a directionally reversible drive motor, is mounted rotatably about the drum axis (5), acts on at least one actuating member (25), which is mounted movably on the storage drum (4) and is connected to the clamping device (7), and adjusts the said actuating member in the forward direction of rotation (24) of the driver element (26) into a first stop position, corresponding to the clamping position of the clamping device (7), and adjusted in the backward direction of rotation (20) into a second stop position, corresponding to the open position of the clamping device (7).

2. Device according to Claim 1, characterized in that the actuating member is designed as an actuating lever (25) which is connected to the clamping device (7) and can be swivelled about a swivel axis (23) parallel to the drum axis (5), and in that the driver element (26) is an essentially V-shaped and radially outwardly open piece which is arranged in the swivelling plane of the actuating lever (25) and between the two legs (26a, 26b) of which the actuating lever (25) protrudes, the V-shaped piece (26) preferably having an essentially bell-shaped inner contour (27) and the actuating lever (25) protruding almost up to the apex of the bell-shaped inner contour (27).

3. Device according to one of Claims 1 or 2, characterized in that the clamping device (7) comprises at least one movable clamping element (22) which, in the clamping position, rests on the lateral surface of the storage drum (4) and, in the open position, is lifted off from the said lateral surface.

4. Device according to Claim 3, characterized in that each clamping element (22) is arranged such that it can swivel on the storage drum (4), preferably being able to swivel about a swivel axis (23) lying essentially on the periphery of the storage drum (4), parallel to the drum axis (5).

5. Device according to Claim 4, characterized in that each clamping element (22) essentially has the form of a lip extending from the swivel axis (23) in the backward direction of rotation (20).

6. Device according to one of Claims 1 to 5, characterized in that in each case an actuating lever (25) is connected integrally with each clamping element (22), and in that preferably the circumference of the storage drum (4) is greater than the length of the sheets (1) to be transported in the circumferential direction of the storage drum.

7. Device according to one of Claims 1 to 6, characterized in that the guiding devices (8, 9, 10) are designed as clips which are rigid or prestressed resiliently against the drum, and in that in each case a plurality of clips and preferably also a plurality of diverter arrangements (18, 19) and a plurality of clamping devices are arranged next to one another in the direction of the drum axis.

8. Device according to Claim 7, characterized in that a plurality of clamping elements (22), connected integrally in each case with an assigned actuating lever (25), are mounted on a common swivel axis (23), and in that each actuating lever is assigned a driver element (26), the driver elements being arranged on a common rotary shaft (34), coupled to a drive motor.

9. Device according to one of Claims 1 to 8, characterized in that two diverter arrangements (18, 19) and assigned guide ducts (15, 17) are provided.

10. Device according to one of Claims 1 to 9, characterized in that the storage drum (4) is preceded by a transporting device (2) for feeding a continuous sheet material band (1), formed by sheet sections arranged one behind the other, and by a separating device (33) for severing the sheet material band (1) at intended separating points, and in that the separating device (33) is synchronized with the operating cycle of the storage drum (4) in such a way that, after seizing of the respective front edge of the sheet material band (1) by the clamping device (7), after partial drawing-in of a sheet section into the intermediate store (11), the front sheet section in each case is detached.

11. Method of detaching sheet sections from a sheet material band (1) delivered by a transporting device (2), for taking over the sheet sections and for transferring the same to an output station (13, 14), using a device according to Claim 10, characterized in that the respective front edge of the sheet material band (1) is seized, in that the sheet material band (1) is wound, by turning of the storage drum (4) in the forward direction of rotation (24), around the storage drum (4) until the next cutting point is located in a cutting position, in that the sheet material band (1) is detached at the separating point, and in that the respective sheet section (1) is wound completely onto the storage drum (4) before it is pushed into the transfer duct by turning of the storage drum (4) in the backward direction of rotation (20).

12. Method according to Claim 11, characterized in that a plurality of sheet sections are successively taken over and are collected lying one on the other on the storage drum (4), and in that the bundle of sheets thus formed is pushed into the transfer duct by turning of the storage drum (4) in the backward direction of rotation (20).

## Revendications

1. Dispositif pour la prise en charge d'un matériau en feuille (1) par un dispositif de transport (2) et pour son transfert à un poste de sortie (13, 14), comportant un tambour accumulateur (4), qui peut être entraîné par des moyens d'entraînement dans le sens de rotation d'avance et dans le sens rétrograde, un dispositif de serrage (7) qui est disposé sur la surface latérale du tambour accumulateur (4) et qui tourne avec celui-ci, qui peut être déplacé entre une position ouverte et une position fermée et qui sert à serrer le bord avant du matériau en feuille sur la surface latérale, et le dispositif de serrage (7) étant relié à un dispositif de réglage qui ferme automatiquement le dispositif de serrage lors de l'entraînement dans le sens de rotation d'avance (24) du tambour accumulateur (4) et le ferme automatiquement lors de l'entraînement dans le sens de rotation rétrograde (20), le tambour accumulateur (4) étant entouré, sur au moins une partie de sa circonférence, de dispositifs fixes de guidage (8, 9, 10), qui sont à distance de la surface latérale et qui servent à guider le matériau en forme de feuille, et au moins un dispositif d'aiguillage, qui est disposé dans la zone circonférentielle du tambour accumulateur (4) et qui sert à soulever le matériau en feuille du tambour accumulateur (4) et à faire dévier le matériau en feuille pour l'introduire dans un canal de transfert (15,17) du poste de sortie, caractérisé par le fait que le tambour accumulateur (4) est monté de manière à pouvoir tourner librement autour de son axe (5), et que les moyens servant à entraîner le tambour accumulateur (4) comprennent un élément d'entraînement (26) qui est relié à un moteur d'entraînement à rotation pouvant être inversé, qui peut tourner autour de l'axe (5) du tambour et sert de dispositif de réglage du dispositif de serrage, le dispositif de réglage attaquant au moins un organe d'actionnement (25) monté mobile sur le tambour accumulateur (4) et relié au dispositif de serrage (7), et amenant cet organe d'actionnement, lors du sens de rotation d'avance (24) de l'élément d'entraînement (26), dans une première position de butée, qui correspond à la position de serrage du dispositif de serrage (7), et, lors du sens de rotation rétrograde (20), dans une seconde position de butée qui correspond à la position d'ouverture du dispositif de serrage (7).

2. Dispositif suivant la revendication 1, caractérisé par le fait que l'organe d'actionnement a la forme d'un levier d'actionnement (25), qui est relié au dispositif de serrage (7) et qui peut basculer autour d'un axe de basculement (23) parallèle à l'axe (5) du tambour, et que l'élément d'entraînement (26) est un étrier sensiblement en forme de V, ouvert radialement vers l'extérieur, qui est disposé dans le plan de basculement du levier d'actionnement (25) et entre les deux branches (26a, 26b) duquel pénètre le levier d'actionnement (25), l'étrier en forme de V (26) ayant de préférence un contour intérieur (27) sensiblement en forme de cloche, tandis que le levier d'actionnement (25) pénètre jusqu'à proximité du sommet du contour intérieur en forme de cloche (27).

3. Dispositif suivant l'une des revendications 1 ou 2, caractérisé par le fait que le dispositif de serrage (7) comprend au moins un élément de serrage (22) mobile, qui, dans la position de serrage, s'applique sur la surface latérale du tambour accumulateur (4) et, dans la position ouverte, en est écarté.

4. Dispositif suivant la revendication 3, caractérisé par le fait que chaque élément de serrage (22) est monté basculant sur le tambour accumulateur (4), et peut basculer de préférence autour d'un axe de basculement (23) qui est situé sensiblement sur la périphérie du tambour accumulateur (4) et qui est parallèle à l'axe (5) du tambour.

5. Dispositif suivant la revendication 4, caractérisé par le fait que chaque élément de serrage (22) possède sensiblement la forme d'une lèvre, qui s'étend dans le sens de rotation rétrograde (20) à partir de l'axe de basculement (23).

6. Dispositif suivant l'une des revendications 1 à 5, caractérisé par le fait que respectivement un levier d'actionnement (25) est d'un seul tenant avec chaque élément de serrage (22) et que de préférence la longueur de la circonférence du tambour accumulateur (4) est supérieure à la longueur des feuilles (1) devant être transportée, dans la direction circonférentielle du tambour accumulateur.

7. Dispositif suivant l'une des revendications 1 à 6, caractérisé par le fait que les dispositifs de guidage (8, 9, 10) ont la forme d'étriers rigides ou précontraints élastiquement contre le tambour, et que plusieurs étriers et de préférence également plusieurs dispositifs d'aiguillage (18, 19) et plusieurs dispositifs de serrage sont disposés côte-à-côte dans la direction de l'axe du tambour.

8. Dispositif suivant la revendication 7, caractérisé par le fait que plusieurs éléments de serrage (22) d'un seul tenant avec un levier d'actionnement (25) associé, sont montés sur un axe (23) commun de basculement et qu'à chaque levier d'actionnement est associé un élément d'entraînement (26), les éléments d'entraînement étant disposés sur un arbre (34) rotatif commun accouplé à un moteur d'entraînement.

9. Dispositif suivant l'une des revendications 1 à 8, caractérisé par le fait qu'il est prévu deux dispositifs d'aiguillage (19, 18) ainsi que des canaux de guidage associés (15, 17).

10. Dispositif suivant l'une des revendications 1 à 9, caractérisé par le fait qu'en amont du tambour accumulateur (4) sont disposés un dispositif de transport (2) servant à amener une bande continue (1) d'un matériau servant à former des feuilles, qui est constituée de parties de feuilles disposées les unes derrière les autres, et un dispositif de séparation (33) servant à sectionner la bande (1) de feuille dans des zones de séparation prévues et que le dispositif de séparation (33) est synchronisé sur la cadence de travail du tambour accumulateur (4) de sorte qu'après la saisie du bord avant respectif de la bande (1) de feuille par le dispositif de serrage (7), la partie de feuille en avant est séparée après introduction partielle d'une partie de feuille dans l'accumulateur intermédiaire (11).

11. Procédé pour séparer des sections de feuille d'une bande (1) d'un matériau en feuille, fourni par un dispositif de transport (2), pour la prise en charge des parties de feuille et pour leur transfert à un poste de sortie (13, 14), en utilisant un dispositif suivant la revendication 10, caractérisé par le fait que le bord avant respectif de la bande (1) en feuille est saisi, que la bande (1) en feuille est enroulée sur le tambour accumulateur (4), sous l'effet de la rotation de ce dernier dans le sens de rotation d'avance (24), jusqu'à ce que la position de séparation immédiatement suivante se trouve dans une position de coupe, que la bande (1) en feuille est sectionnée dans la zone de séparation et que la partie de feuille (1) est enroulée complètement sur le tambour accumulateur (4) avant d'être repoussée dans le canal de transfert sous l'effet de la rotation du tambour accumulateur (4) dans le sens de rotation rétrograde (20).

12. Procédé suivant la revendication 11, caractérisé par le fait que plusieurs parties de feuilles sont successivement prises en charge et rassemblées en position superposée sur le tambour accumulateur (4) et que la liasse de feuilles ainsi formée est repoussée dans le canal de transfert sous l'effet de la rotation du tambour accumulateur (4) dans le sens de rotation rétrograde (20).
